# FASCICULE DE BREVET EUROPEEN

(11) **EP 1 457 627 B1**
(45) Date de publication et mention de la délivrance du brevet: **12.11.2008**
(21) Numéro de dépôt: 03290962.4
(22) Date de dépôt: 17.04.2003
(51) Int. Cl.: E05D 3/06

(54) **Dispositif de double articulation de porte d'une caisse d'un véhicule industriel et caisse d'un véhicule industriel comportant un tel dispositif**
Doppelgelenkvorrichtung einer Tür von einem Aufbau eines Nutzfahrzeuges und Aufbau eines Nutzfahrzeuges mit einer solchen Vorrichtung
Double-hinge device of the door of a body of an industrial vehicle and body of an industrial vehicle having such a device

(30) Priorité: 14.03.2003 FR 0303196
(43) Date de publication de la demande: 15.09.2004
(73) Titulaire: BENALU, 62800 Lievin (FR)
(72) Inventeur: Gressier, Christophe, 59251 Allennes Les Marais (FR)
(74) Mandataire: Matkowska, Franck

(56) Documents cités:
- WO-A-00/71846
- DE-A- 19 613 092
- US-A- 2 621 359

## Description

L'invention concerne un dispositif de double articulation de porte d'une caisse d'un véhicule industriel ainsi qu'une caisse d'un véhicule industriel comportant un tel dispositif.

Les caisses montées sur des véhicules industriels utilisées par exemple pour des travaux publics sont équipées d'une porte basculante arrière. De telles portes sont habituellement constituées de deux vantaux, ce qui permet d'utiliser la porte arrière soit en la fonction dite "deux vantaux", chaque vantail étant alors rabattu sur les côtés de la caisse par le chauffeur avant de benner (basculer) la caisse pour la vider, soit en fonction dite "oscillante", la porte étant alors articulée en partie haute et passant au-dessus du tas constitué par le produit sortant de la caisse lors de l'opération de bennage. L'avantage de l'utilisation d'une double articulation, par rapport à l'utilisation d'une articulation simple, pour la fixation de la porte basculante sur la caisse est qu'elle permet à la porte de se soulever, soit lors du passage au-dessus du terrain par cette dernière configuration, soit lorsque la porte rencontre un obstacle ou lorsqu'elle touche le sol lors du bennage. Toutefois, dans ce dernier cas, il y a malgré tout un risque accru de rupture des articulations.

WO 00/71846 décrit un dispositif à double articulation selon le préambule de la revendication 1.

Le but de l'invention est de concevoir un dispositif de double articulation ayant une meilleure résistance aux contraintes évoquées.

Le but de l'invention est atteint avec un dispositif selon la revendication 1.

Conformément à l'invention, la biellette est formée par deux parties complémentaires assemblées le long d'un plan médian perpendiculaire aux axes d'articulation.

La réalisation d'une biellette en deux parties complémentaires permet de séparer la fonction d'axe d'articulation de la fonction montage de la biellette sur les pièces de montage. Grâce à cette disposition de l'invention, les dimensions de certains éléments du dispositif de double articulation résultent à un moindre degré d'un compromis entre les réponses aux différentes contraintes auxquelles la double articulation doit faire face que ce n'est le cas avec les articulations doubles utilisés avant l'invention. En effet, la séparation des deux fonctions est obtenue en utilisant les axes d'articulation exclusivement dans cette fonction et en prévoyant sur la biellette des moyens distincts d'assemblage. De plus, cette disposition de l'invention permet d'immobiliser les axes des articulations soit sur les pièces de montage, soit sur l'une des deux parties complémentaires de la biellette. Et dans l'ensemble, les moyens d'assemblage de la biellette sont formés de façon que l'assemblage de la biellette se fait en même temps que l'assemblage du dispositif de double articulation selon l'invention, comme cela sera décrit en détail plus loin.

Afin que les deux parties complémentaires de la biellette ne risquent pas de se décaler l'une par rapport à l'autre dans le sens de leur longueur, et afin d'empêcher aussi des effets de cisaillement aussi bien sur les axes d'articulation que sur les moyens d'assemblage de la biellette, les parties complémentaires sont pourvues avantageusement dans une zone centrale de la biellette, sur les faces destinées à être mises en regard lors de l'assemblage de la biellette, de profils conjugués. De tels profils conjugués sont obtenus en prévoyant sur la face de l'une des deux parties complémentaires, une partie en saillie et à l'endroit correspondant sur la face de l'autre partie complémentaire, une partie en retrait. Chacune des deux parties complémentaires est pourvue, dans la zone centrale, sur les faces destinées à être mises en regard, d'une ou de deux parties en saillie et d'un nombre égal de parties en retrait.

Dans un mode de réalisation de l'invention, les deux parties complémentaires sont réalisées en tant que pièces forgées ou pièces usinées, ce qui leur confère une résistance mécanique plus élevée par rapport à celle de pièces moulées.

Selon un mode de réalisation de l'invention, chacune des deux parties complémentaires qui comprennent outre la zone centrale, deux zones d'extrémité destinées à recevoir les axes d'articulation, est formée à au moins une de ses deux extrémités opposées de façon que la zone d'extrémité s'étende le long d'un plan parallèle au plan médian de la biellette. Grâce à cette disposition, la biellette peut recevoir la pièce de montage correspondante entre les extrémités en regard des parties complémentaires.

L'assemblage des deux parties complémentaires est fait moyennant au moins un élément d'assemblage, avantageusement moyennant deux éléments d'assemblage. Le ou les éléments d'assemblage sont disposés à une distance de chacune des deux articulations du dispositif d'articulation.

Avantageusement, les éléments d'assemblage sont constitués par des boulons destinés à être mis en place dans des perçages pratiqués dans la zone centrale des parties complémentaires. Le nombre de perçages correspond au nombre d'éléments d'assemblage et l'axe de chacun de ces perçages est parallèle aux axes d'articulation. Pour faciliter le montage des boulons, les perçages sont élargis du côté où sont logées les têtes des boulons. La forme et les dimensions de ces élargissements correspondent à celles des têtes de boulons destinées à y être logées. Ainsi, on n'a besoin que d'une seule clé pour visser et serrer les écrous sur les boulons.

Avantageusement, les parties complémentaires sont pourvues, dans les zones d'extrémité de la biellette, de paliers destinés à recevoir les axes des articulations. Ces paliers peuvent être, par exemple, des inserts cylindriques réalisés en une matière synthétique ayant un faible coefficient de frottement, tels des coussinets auto-lubrifiants, ou des roulements.

Le but de l'invention est également atteint avec une caisse d'un véhicule industriel comportant une porte basculante, dans laquelle la porte est attachée à la caisse par un dispositif de double articulation décrit ci-avant.

D'autres caractéristiques et avantages de l'invention ressortiront de la description ci-après d'un mode de réalisation de l'invention, cette description étant faite en référence aux dessins dans lesquels:
La Figure 1 montre un dispositif de double articulation selon l'invention en une vue en perspective, monté sur une caisse et une porte basculante,
La Figure 2 montre le dispositif de la figure 1 en une vue de dessus,
La Figure 3 montre la forme complémentaire des parties de la biellette du dispositif selon l'invention, et
La Figure 4 montre le dispositif de l'invention en une vue éclatée.

Le dispositif de double articulation comprend deux pièces de montage 1, 2 moyennant lesquelles le dispositif est monté respectivement sur une caisse C d'un véhicule industriel et sur une porte basculante P de cette caisse. Les deux pièces de montage sont reliées entre elles par une biellette 3 formée par deux parties complémentaires 31, 32 qui sont assemblées le long d'un plan médian M s'étendant perpendiculairement aux axes d'articulation du dispositif. La biellette 3 a deux extrémités opposées 33, 34. Les pièces de montages 1, 2 sont reliées à la biellette 3 par des articulations 11, 21 qui sont disposées à ces extrémités et dont les axes 12, 22 sont parallèles entre eux. Les parties complémentaires 31, 32 de la biellette 3 sont des pièces forgées. Chacune de ces parties complémentaires 31, 32 comprend une zone centrale et deux zones d'extrémités. Pour la partie 31, la zone centrale est référencée 311 et les deux zones d'extrémités sont référencées 312 et 313, et pour la partie 32, la zone centrale est référencée 321 et les deux zones d'extrémités sont référencées 322 et 323. Les deux parties complémentaires 31, 32 sont formées chacune à leurs deux extrémités de façon que les extrémités 33, 34 de la biellette 3 ressemblent à une fourche. Ceci est obtenu par le fait que les zones d'extrémités s'étendent le long des plans parallèles au plan médian M de la biellette 3, à savoir les deux extrémités de la partie 31 s'étendent le long d'un plan N1 situé d'un côté du plan médian M et les deux extrémités de la partie 32 s'étendent le long d'un plan N2 situé de l'autre côté du plan médian M de la biellette 3. Cette disposition permet de monter les pièces de montage 1, 2 entre les extrémités en regard des parties complémentaires 31, 32.

Les axes 12, 22 des articulations du dispositif de l'invention sont constituées par des éléments cylindriques logés dans des orifices 35 à 38 disposés dans les zones d'extrémité 312, 313 et 322, 323 respectivement des pièces complémentaires 31, 32, et traversent des orifices 13, 23 pratiqués dans la pièce de montage 1 et dans la pièce de montage 2 respectivement. Les axes 12, 22 ne dépassent pas des faces extérieures de la biellette 3.

Les deux parties complémentaires 31, 32 sont assemblées moyennant deux éléments d'assemblage 4, 5 disposés à une distance de chacune des deux articulations 11, 21 du dispositif de double articulation. Les éléments d'assemblage 4, 5 sont constitués, dans le mode de réalisation représenté sur les Figures 1 et 2, de deux boulons logés dans des perçages 316, 318 de la partie 31 et 326, 328 de la partie 32 de la biellette 3. Afin de faciliter le montage des éléments d'assemblage 4, 5, les deux perçages 316 et 328 se terminent, à la face extérieure de la partie correspondante 31 ou 32, sous la forme d'un évidement hexagonal 317 (partie 31) et 327 (partie 32) destiné à recevoir la tête hexagonale d'un boulon inséré respectivement dans le perçage 316 et traversant le perçage 328 d'une part, et inséré dans le perçage 326 et traversant le perçage 318 d'autre part.

Les deux parties complémentaires 31, 32 de la biellette 3 sont par ailleurs pourvues, dans la zone centrale de chacune de ces parties, sur les faces destinées à être mises en regard lors de l'assemblage de la biellette, de deux parties en saillie 314, 324 et deux parties en retrait 313, 325. Les parties en saillie et les parties en retrait ont des formes conjuguées.

Grâce à cette disposition de l'invention des forces longitudinales agissant sur la biellette 3 à partir de l'un des deux axes d'articulation 12, 22 vers l'autre axe et vice-versa sont supportées entièrement par l'ensemble des parties en retrait et des parties en saillie et n'exercent notamment pas d'effet de cisaillement sur les boulons 4, 5.

Dans l'exemple de réalisation représenté sur la Figure 3, les deux parties en saillie 314, 324 ont la même forme et les mêmes dimensions, de même que les deux parties en retrait 315 et 325 de chacune des deux parties complémentaires 31, 32. De plus, les deux parties en saillie sont disposées en diagonales dans le rectangle défini par l'ensemble des parties en saillie et des parties en retrait de chacune des parties complémentaires. Toutefois, toute autre disposition des parties en retrait et des parties en saillie est possible, notamment lorsqu'il s'agit de se servir de ces parties comme détrompeur.

Pour tirer le meilleur profit des dispositions de la présente invention, les axes 12, 22 des articulations 11, 21 peuvent être immobilisés dans un des trois perçages de chacune des articulations dans lesquelles l'axe est logé. Avantageusement, l'axe 12 de l'articulation 11 est inséré de force et ainsi immobilisé dans le perçage 13 de la pièce de montage 1 et sera logé libre de rotation dans les perçages 35, 36 des parties complémentaires 31, 32. De manière analogue, l'axe 22 de l'articulation 21 est avantageusement introduit de force et ainsi immobilisé dans le perçage 23 de la pièce de montage 2 et logé libre de rotation dans les perçages 37, 38 des parties complémentaires 31, 32.

Toutefois, il est également concevable, sans sortir du cadre de la présente invention, d'insérer de force et d'immobiliser les axes 12, 22 dans un des perçages des parties complémentaires 31, 32, par exemple dans les perçages 35, 38 de la partie 31.

Quelle que soit la variante choisie pour l'immobilisation des axes 12, 22, le logement libre de rotation est effectué dans des perçages restants dont chacun est pourvu, par exemple, d'une douille 14 en matière plastique ayant un faible coefficient de frottement.

## Revendications

1. Dispositif de double articulation de porte d'une caisse d'un véhicule industriel, comprenant deux pièces de montage (1, 2) destinées au montage du dispositif respectivement sur la caisse et sur la porte et reliées entre elles par une biellette (3) ayant deux extrémités (33, 34), chaque pièce de montage (1, 2) étant reliée à la biellette (3) par une articulation (11, 21) disposée à une extrémité correspondante de la biellette, les articulations (11, 21) ayant des axes (12, 22) parallèles, la biellette (3) étant formée par deux parties complémentaires (31, 32) assemblées le long d'un plan médian (M) perpendiculaire aux axes d'articulation (12, 22), chacune des deux parties complémentaires (31, 32) comprenant une zone centrale (311, 321) dans laquelle les parties complémentaires sont directement au contact et deux zones d'extrémités opposées (312, 313 ; 322, 323) dans laquelle les parties complémentaires sont séparées, **caractérisé en ce que** chacune des deux parties complémentaires (31, 32) est pourvue, dans la zone centrale (311, 321), sur les faces destinées à être mises en regard lors de l'assemblage de la bielette (3) d'au moins une partie en saillie (314, 324) et d'au moins une partie en retrait (315, 325), les parties en saillie et les parties en retrait ayant des formes conjuguées.

2. Dispositif selon la revendication 1, **caractérisé en ce que** les deux parties (31, 32) de la biellette (3) sont des pièces forgées.

3. Dispositif selon la revendication 1 ou 2, **caractérisé en ce que** les deux parties complémentaires (31, 32) sont formées à au moins une de leurs deux extrémités de façon que la zone d'extrémité s'étende le long d'un plan parallèle au plan médian (M), la biellette (3) pouvant ainsi recevoir la pièce de montage (1 ou/et 2) correspondante entre les extrémités en regard des parties complémentaires (31, 32).

4. Dispositif selon l'une quelconque des revendications précédentes, **caractérisé en ce que** les deux parties complémentaires (31, 32) sont assemblées moyennant au moins un élément d'assemblage (4 ou/et 5) disposé à une distance de chacune des deux articulations (11, 21) du dispositif.

5. Dispositif selon la revendication 4, **caractérisé en ce que** les parties complémentaires (31, 32) sont pourvues de deux perçages (316, 318 ; 326, 328) dont les axes sont parallèles aux axes (11, 21) des articulations, les perçages étant destinés à recevoir les éléments d'assemblage (4, 5).

6. Dispositif selon la revendication 5, **caractérisé en ce que** les deux perçages (316, 318 ; 326, 328) se terminent, à la face extérieure de la partie correspondante (31, 32), sous la forme d'un évidement hexagonal (317, 327) destiné à recevoir, la tête hexagonale d'un boulon inséré dans le perçage (316, 326) de l'une des deux parties complémentaires (31, 32) et traversant le perçage (328, 318) de l'autre partie respectivement.

7. Dispositif selon l'une quelconque des revendications précédentes, **caractérisé en ce que** les parties complémentaires (31, 32) sont pourvues aux extrémités (33, 34) de la biellette (3) de paliers (35 à 38) destinés à recevoir, par emboîtement, les axes (12, 22) des articulations.

8. Dispositif selon l'une quelconque des revendications précédentes, **caractérisé en ce que** les axes (12, 22) sont solidaires des pièces de montage (1, 2).

9. Caisse d'un véhicule industriel comportant une porte basculante, **caractérisée en ce que** la porte est attachée à la caisse par au moins un dispositif selon l'une quelconque des revendications 1 à 8.

## Claims

1. Double-hinge device of the door of a body of an industrial vehicle, comprising two mounting parts (1, 2) for mounting the device respectively on the body and on the door, said parts being joined by a connecting link (3) having two extremities (33, 34), each mounting part (1, 2) being joined to the connecting link (3) by a hinge (11, 21) arranged at a corresponding extremity of the connecting link, the hinges (11, 21) having parallel pins (12, 22), the connecting link (3) being formed by two complementary parts (31, 32) assembled along a central plane (M) perpendicular to the hinge pins (12, 22), each of the two complementary parts (31, 32) comprising a central zone (311, 321) in which the complementary parts are directly in contact and two opposing extremity zones (312, 313; 322, 323) in which the complementary parts are separated, **characterised in that** each of the two complementary parts (31, 32) is provided, in the central zone (311, 321), on the surfaces intended to face one another during the assembly of the connecting link (3), with at least one projecting part (314, 324) and at least one recessed part (315, 325), the projecting parts and the recessed parts having fitting forms.

2. Device according to claim 1, **characterised in that** the two parts (31, 32) of the connecting link (3) are forged parts.

3. Device according to claim 1 or 2, **characterised in that** the two complementary parts (31, 32) are formed at at least one of their two extremities in such a manner that the extremity zone extends along a plane parallel to the central plane (M), the connecting link (3) thus being able to receive the corresponding mounting part (1 and/or 2) between the facing extremities of the complementary parts (31, 32).

4. Device according to any of the preceding claims, **characterised in that** the two complementary parts (31, 32) are assembled by means of at least one assembly element (4 and/or 5) arranged at a distance to each of the two hinges (11, 21) of the device.

5. Device according to claim 4, **characterised in that** the complementary parts (31, 32) are provided with two borings (316, 318; 326, 328), the axes of which are parallel to the axes of the hinges (11, 21), the borings being intended to receive the assembly elements (4, 5).

6. Device according to claim 5, **characterised in that** the two borings (316, 318; 326, 328) end, at the external surface of the complementary part (31, 32), in the form of a hexagonal recess (317, 327) intended to receive the hexagonal head of a bolt inserted into the boring (316, 326) of one of the two complementary parts (31, 32) and passing through the boring (328, 318) of the other part, respectively.

7. Device according to any of the preceding claims, **characterised in that** the complementary parts (31, 32) are provided at the extremities (33, 34) of the connecting link (3) with bearings (35 to 38) intended to receive, by fitting together, the pins (12, 22) of the hinges.

8. Device according to any of the preceding claims, **characterised in that** the pins (12, 22) are integral with the mounting parts (1, 2).

9. Body of an industrial vehicle including a tilting door, **characterised in that** the door is attached to the body by at least one device according to any of claims 1 to 8.

## Patentansprüche

1. Doppelgelenkvorrichtung für Türen eines Fahrzeugaufbaus von Nutzfahrzeugen, enthaltend zwei Lagerteile (1, 2), die zum Montieren der Vorrichtung an dem Fahrzeugaufbau bzw. an der Tür bestimmt und über einen Schwenkarm (3) miteinander verbunden sind, der zwei Enden (33, 34) aufweist, wobei jedes Lagerteil (1, 2) über ein Gelenk (11, 21) mit dem Schwenkarm (3) verbunden ist, das an einem entsprechenden Ende des Schwenkarms angeordnet ist, wobei die Gelenke (11, 21) parallel verlaufende Achsen (12, 22) haben, der Schwenkarm (3) aus zwei komplementären Teilen (31, 32) gebildet ist, die entlang einer senkrecht zu den Gelenkachsen (12, 22) verlaufenden Mittelebene (M) zusammengefügt sind, wobei jedes der beiden komplementären Teile (31, 32) einen Mittelbereich (311, 321) aufweist, in welchem die komplementären Teile direkten Kontakt haben, sowie zwei entgegengesetzte Endbereiche (312, 313; 322, 323), in welchen die komplementären Teile getrennt sind,
**dadurch gekennzeichnet, dass** jedes der beiden komplementären Teile (31, 32) in dem Mittelbereich (311, 321) an denjenigen Flächen, die beim Zusammenfügen des Schwenkarms (3) einander gegenüberliegen sollen, mit zumindest einem vorspringenden Teil (314, 324) und zumindest einem eingezogenen Teil (315,325) versehen ist, wobei die vorspringenden Teile und die eingezogenen Teile aufeinander abgestimmte Formen haben.

2. Vorrichtung nach Anspruch 1, **dadurch gekennzeichnet, dass** die beiden Teile (31, 32) des Schwenkarms (3) Schmiedeteile sind.

3. Vorrichtung nach Anspruch 1 oder 2, **dadurch gekennzeichnet, dass** die beiden komplementären Teile (31, 32) an zumindest einem ihrer beiden Enden so ausgebildet sind, dass der Endbereich sich entlang einer parallel zur Mittelebene (M) verlaufenden Ebene erstreckt, wobei der Schwenkarm (3) somit das entsprechende Lagerteil (1 und/oder 2) zwischen den gegenüberliegenden Enden der komplementären Teile (31, 32) aufnehmen kann.

4. Vorrichtung nach einem der vorangehenden Ansprüche, **dadurch gekennzeichnet, dass** die beiden komplementären Teile (31, 32) mittels zumindest eines Verbindungsstücks (4 oder/und 5) zusammengefügt sind, das auf Abstand von jedem der beiden Gelenke (11, 21) der Vorrichtung angeordnet ist.

5. Vorrichtung nach Anspruch 4, **dadurch gekennzeichnet, dass** die komplementären Teile (31, 32) mit zwei Bohrungen (316, 318; 326, 328) versehen sind, deren Achsen parallel zu den Achsen (11, 21) der Gelenke verlaufen, wobei die Bohrungen dazu bestimmt sind, die Verbindungsstücke (4, 5) aufzunehmen.

6. Vorrichtung nach Anspruch 5, **dadurch gekennzeichnet, dass** die beiden Bohrungen (316, 318; 326, 328) an der Außenseite des entsprechenden Teils (31, 32) in Form einer sechseckigen Ausnehmung (317, 327) enden, die dazu bestimmt ist, den sechseckigen Kopf einer Schraube aufzunehmen, die in die Bohrung (316, 326) des einen der beiden komplementären Teile (31, 32) eingesetzt ist und die Bohrung (328, 318) des jeweils anderen Teils durchsetzt.

7. Vorrichtung nach einem der vorangehenden Ansprüche, **dadurch gekennzeichnet, dass** die komplementären Teile (31, 32) an den Enden (33, 34) des Schwenkarms (3) mit Lagerungen (35 bis 38) versehen sind, die dazu bestimmt sind, die Achsen (12, 22) der Gelenke durch Einstecken aufzunehmen.

8. Vorrichtung nach einem der vorangehenden Ansprüche, **dadurch gekennzeichnet, dass** die Achsen (12, 22) fest mit den Lagerteilen (1, 2) verbunden sind.

9. Fahrzeugaufbau eines Nutzfahrzeuges mit einer Schwenktür, **dadurch gekennzeichnet, dass** die Tür über zumindest eine Vorrichtung nach einem der Ansprüche 1 bis 8 am Fahrzeugaufbau befestigt ist.
